# EUROPÄISCHE PATENTSCHRIFT

(11) **EP 0 258 259 B1**
(45) Veröffentlichungstag und Bekanntmachung des Hinweises auf die Patenterteilung: **30.01.1991**
(21) Anmeldenummer: 86906286.9
(22) Anmeldetag: 05.11.1986
(51) Int. Cl.: A63H 17/26

(54) **FAHRSPIELZEUG MIT EIGENMOTORISCHEM ANTRIEB**
SELF-PROPELLED TOY CAR
VOITURE-JOUET AUTO-PROPULSEE

(30) Priorität: 27.01.1986 DE 3602349
(43) Veröffentlichungstag der Anmeldung: 09.03.1988
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.
(86) Internationale Anmeldenummer: DE8600447
(87) Internationale Veröffentlichungsnummer: WO8704362

(56) Entgegenhaltungen:
- LU-A- 28 364
- US-A- 2 703 534
- US-A- 3 016 024
- US-A- 3 407 533

## Beschreibung

Die vorliegende Erfindung betrifft ein Fahrspielzeug mit eigenmotorischem Antrieb mit auf der Fahrbahn schleifenden Stromabgreifern, insbesondere Spielzeugauto für Rennbahnspielanlagen, mit einem vorderen Chassisteil mit Vorderrädern und einem von diesem getrennten hinteren Chassisteil mit Hinterrädern, sowie mit einem oberhalb der beiden Chassisteile angeordneten Fahrzeugaufbau, an dem das hintere Chassisteil vom Fahrzeugaufbau getrennt angeordnet ist, wobei ferne im Bereich zwischen den Vorder- und Hinterrädern eine zur Fahrzeuglängsachse parallel ausgerichtete Schwenkachse zur Ermöglichung von Schwenkbewegungen der beiden Chassisteile relativ zueinander vorgesehen ist und wobei ein Antriebsmotor am hinteren Chassisteil angeordnet ist.

Ein derartiges Fahrspielzeug ist in der US-A-2,703,534 beschrieben. Das hintere Chassisteil dieses bekannten Fahrspielzeugs weist an dessen vorderem Ende eine horizontale Bohrung auf, durch die eine mit dem vorderen Chassisteil des Fahrspielzeugs fest verbundene Stange drehbar hindurchverläuft. Für das Abstützen des freien Endes der Stange ist offensichtlich eine Art von Splint oder dergleichen vorgesehen, welche durch eine Querbohrung am Endbereich der Stange hindurchgesteckt werden muß. Desweiteren sind die Stromabgreifer dieses bekannten Fahrspielzeugs am hinteren Chassisteil angeordnet, wodurch aufgrund der Verschwenkbarkeit der Chassisteile zueinander insbesondere in Kurvenbereichen und bei hoher Geschwindigkeit es zu eine Unterbrechung der Stromabnahme kommen kann, nämlich dann, wenn das hintere Chassisteil sich aufgrund der Fliehkraft in einer Schräglage befindet.

Die Aufgabe der vorliegenden Erfindung besteht darin, ein verbessertes Fahrspielzeug der gattungsgemäßen Art zu schaffen, welches einerseits eine sichere Verbindung von vorderem mit hinterem Chassisteil gewährleistet, zum anderen in fertigungstechnischer Hinsicht besonders einfach herstellbar sein soll und darüber hinaus einen optimalen Stromabriff vor allem in Kurvenfahrten bei hoher Geschwindigkeit gewährleisten soll.

Diese Aufgabe wird in Verbindung mit den Merkmalen des Oberbegriffs des Anspruchs 1 dadurch gelöst, daß die Schwenkachse mit ihrem einen Ende an dem rückwärtigen Chassisteil festgelegt ist und mit ihrem gegenüberliegenden Ende in eine an dem vorderen Chassisteil angebrachte, hülsenförmige Halterung frei drehbar eingreift, wobei dieses drehbr gehaltene Ende de Schwenkachse einen Bund aufweist, der als Widerlager den frei drehbar gehaltenen vorderen Chassisteil zwischen dem festgelegten, hinteren Chassisteil und dem Bund unverschieblich stützt und das abschwenkbare vordere Chassisteil die Stromabgreifer trägt.

Das erfindungsgemäße Fahrspielzeug gewährleistet eine gutgesicherte Unverschiebbarkeit der beiden Chassisteile in Richtung der Fahrzeuglängsachse insbesondere kann ein axiales Spiel von vorderem zu hinterem Chassisteil, welches zu einer Berührung von vorderem und hinterem Chassisteil führen kann und dadurch die Verschwenkbarkeit der beiden Chassisteile zueinander empfindlich behindern kann, vorteilhaft ausgeschlossen werden. Zudem ergibt sich eine im Vergleich zu dem Stand der Technik wesentlich vereinfachte bzw. erleichterte Montage dadurch, daß auf ein Einziehen des Splints zur Sicherung de beiden Chassisteile vollkommen verzichtet werden kann. Insofern ist das erfindungsgemäße Fahrspielzeug auch fertigungstechnisch vorteilhaft. Die Anordnung der Stromabgreifer am vorderen Chassisteil in Kombination zur Verschwenkbarkeit der beiden Chassisteile zueinander bewirkt eine wesentliche Verbesserung des Stromabgriffs insbesondere in Kurven bei hoher Fahrzeuggeschwindigkeit.

Zweckmäßiger Weise is vorgesehen, daß die gemeinsame Trennebene der beiden Chassisteile in eine Ebene hinter den Vorderrädern liegt.

Eine weitere zweckmäßige Ausgestaltung des erfindungsgemäßen Fahrspielzeugs ist dadurch gekennzeichnet, daß das eine festgelegte Ende der Schwenkachse mittels eine ersten Klemmschelle an dem hinteren Chassisteil festgelegt ist, während das gegenüberliegende, drehbar gehaltene Ende der Schwenkachse in einer zweiten, mit dem vorderen Chassisteil verbundenen Klemmschelle in der Art eine Gelenkhülse gelagert ist. Diese Ausgestaltung besitzt den Vorteil einer einfachen aber sicheren Befestigungsart. Die Klemmschelle kann zur Schaffung leicht gängiger Abkippungen die Schwenkachse mit geringem Spiel umfassen.

Die Erfindung ist in der Zeichnung anhand eines Ausführunghsbeispiels verdeutlicht. Es zeigen
Fig. 1 ein Fahrspielzeug in Unteransicht,
Fig. 2 ein Fahrspielzeug in Vorderansicht mit zu einer Seite gekippten Vorderrädern und
Fig. 3 ein Fahrspielzeug in Vorderansicht mit zur anderen Seite gekippten Vorderrädern.

In den Fig. ist mit 1 die Karosserie eines Fahrspielzeugs bezeichnet, die beliebig gestaltet sein kann. Mit der Karosserie 1 ist ein Chassisteil 2 fest verbunden, das das Hinterräderpaar 3 des Fahrspielzeugs aufnimmt, das über eine im Chassisteil 2 gelagerte Welle 4 durch einen gleichfalls auf dem Chassisteil 2 gelagerten Elektromotor (nicht gezeigt) antreibbar ist. Dem Chassisteil 2 ist axial ein weiterer unabhängiger Chassisteil 5 zugeordnet, der ein Vorderräderpaar 6 in bekannater Weise abschwenkbar hält. Die Chassisteile 2 und 5 sind durch eine Achse 7 miteinander verbunden, die mittels einer Klemmschelle 6 am Chassisteil 2 festgelegt ist und in einer weiteren mit dem Chassisteil 5 verbundenen Klemmschelle 8, die in der Art einer Gelenkhülse wirkt, drehbar gehalten ist. Die Achse 7 weist einen Bund 9 auf, der den Chassisteil 5 zwischen sich und dem Chassisteil 2 unverschieblich hält. Die Klemmschellen 6 und 8 sind durch Schrauben 10 an den Chassisteilen 2, 5 festgelegt. Mit 11 sind Stromabgreifer bezeichnet, die beim Aufstellen des Fahrspielzeugs auf Fahrbahnabschnitten mit in diesen angeordneten Stromschienen in an sich bekannter Weise zur Wirkung bringbar sind. Weiter weisen der Chassisteil 5 einen Steg 12 und der Chassisteil 2 einen weiteren Steg 13 auf, die an ihren freien Enden Halteglieder tragen und das Fahrspielzeug auf Fahrbahnabschnitten mit seitlichen Führungskannten stützen.

In den Fig. 1 und 2 ist ersichtlich, daß der, die Vorderräder haltende Chassisteil 5 beliebig nach links und rechts um Winkelgrade abkippbar ist, während der rückwärtige Chassisteil 2 mit den Hinterrädern und der Karosserie, z.B. eine aufrechte Stellung auf der Fahrbahn einnimmt.

## Patentansprüche

1. Fahrspielzeug mit eigenmotorischem Antrieb mit auf der Fahrbahn schleifenden Stromabgreifern insbesondere Spielzeugauto für Rennbahnspielanlagen, mit einem vorderen Chassisteil mit Vorderrädern und einem von diesem getrennten hinteren Chassisteil mit Hinterrädern, sowie mit einem oberhalb der beiden Chassisteile angeordneten Fahrzeugaufbau, an dem das hintere Chassisteil fest angrieft, während das vordere Chassiseil vom Fahrzeugaufbau getrennt angeordnet ist, wobei ferner im Bereich zwischen den Vorder- und Hinterrädern eine zur Fahrzeuglängsachse parallel ausgerichtete Schwenkachse zur Ermöglichung von Schwenkbewegungen der beiden Chassisteile relativ zueinander vorgesehen ist, und wobei ein Antriebsmotor am hinteren Chassisteil angeordnet ist, dadurch gekennzeichet, daß die Schwenkachse (7) mit ihrem einen Ende an dem rückwärtigen Chassisteil (2) festgelegt ist und mit ihrem gegenüberliegenden Ende in eine an dem vorderen Chassisteil (5) angebrachte, hülsenförmige Halterung frei drehbar eingreift, wobei dieses drehbar gehaltene Ende der Schwenkachse (7) einen Bund (9) aufweist, der als Widerlager den frei drehbar gehaltenen vorderen Chassisteil (5) zwischen dem festgelegten, hinteren Chassisteil (2) und dem Bund (9) unverschieblich stützt und das abschwenkbare vordere Chassisteil (5) die Stromabgriefer (11) trägt.

2. Fahrspielzeug nach Anspruch 1, dadurch gekennzeichnet, daß die gemeinsame Trennebene der beiden Chassisteile (2, 5) in einer Ebene hinter den Vorderräden (6') liegt.

3. Fahrspielzeug nach Anspruch 1 oder 2, dadurch gekennzeichnet, daß das eine, festgelegte Ende der Schwenkachse (7) mittels eine ersten Klemmschelle (6) an dem hinteren Chassisteil (2) festgelegt ist, während das gegenüberliegende, drehbar gehaltene Ende der Schwenkache (7) in einer zweiten, mit dem vorderen Chassisteil (5) verbundenen Klemmschelle (8) in der Art einer Gelenkhülse gelagert ist.

## Revendications

1. Véhicule-jouet automoteur équipé de capteurs de courant frottant sur la voie de roulement, en particulier voiture-jouet pour installations de circuit-jouet, comportant une partie de châssis avant munie de roues avant et une partie de châssis arrière séparée de la précédente et munie de roues arrière, ainsi qu'une structure de véhicule disposée au-dessus des deux parties de châssis et à laquelle est fixée la partie de châssis arrière, tandis que la partie de châssis avant est disposée de façon séparée par rapport à la structure de véhicule, véhicule-jouet dans lequel, dans la région située entre les roues avant et arrière, il est en outre prévu un axe de pivotement parallèle à l'axe longitudinal du véhicule de façon à permettre aux deux parties de châssis de pivoter l'une par rapport à l'autre et dans lequel un moteur d'entraînement est disposé sur la partie de châssis arrière, caractérisé en ce que l'axe de pivotement (7) est fixé par l'une de ses extrémité à la partie de châssis arrière (2) et, par son extrémité opposée, est reçu de façon libre en rotation dans un support en forme de bague monté sur la partie de châssis avant (5), cette extrémité maintenue libre en rotation, de l'axe de pivotement (7), comportant un collet (9) comme butée empêchant la partie de châssis avant (5), maintenue libre en rotation, de coulisser entre la partie de châssis arrière fixe (2) et le collet (9) et en ce que la partie de châssis avant (5), pivotante, porte les capteurs de courant (11).

2. Véhicule-jouet slon la revendication 1, caractérisé en ce que le plan de séparation commun des deux parties de châssis (2, 5) et confondu avec un plan situé en arrière des roues avant (6').

3. Véhicule-jouet selon la revendication 1 ou 2, caractérisé en ce que l'extrémité fixe de l'axe de pivotement (7) est fixée à la partie de châssis arrière (2) par un premier collier de serrage (6), tandis que l'extrémité opposée, maintenue libre en rotation, de l'laxe de pivotement (7) est supportée dans un deuxième collier de serrage (8) relié à la partie de châssis avant (5) et fonctionnant à la façon d'un coussinet.

## Claims

1. Toy car which is driven by its own motor and which has current tapping devices which slide on the track, in particular toy cars for racing track systems with a front chassis part with front wheels and a rear chassis part separated therefrom with rear wheels, as well as with a vehicle assembly disposed above both chassis parts with which the rear chassis part engages in a rigid manner, while the front chassis part is disposed separately from the vehicle assembly, a swivelling axis which is aligned parallel to the longitudinal axis of the vehicle in order to enable rotating movements of both chassis parts to be performed with respect to one another being provided in the region between the front and rear wheels and a driving motor being disposed at the rear chassis part, characterized in that the rotating axis (7) is attached at one end to the rear chassis part (2) and at the opposite end engages in a freely rotatable manner with a shell-shaped holding device which is attached to the front chassis part, this rotatably held end of the rotating axis (7) having a band (9) which as an abutment supports in a fixed manner the freely rotatably held front chassis part (5) between the rigid rear chassis part (2) and the band (9) and the movable front chassis part (5) supports the current tapping devices (11).

2. Toy car according to claim 1, characterized in that the common separating plane of both chassis parts (2, 5) are situated in a plane behind the front wheels (6').

3. Toy car according to claims 1 or 2, characterized in that one fixed end of the rotating axis (7) is fixed to the rear chassis part (2) by means of a first clamping strap (6) while the opposite, rotatably held end of the rotating axis (7) is disposed in a second clamping strap (8) similar to a hinged sleeve and which is connected to the front chassis part (5).
